# EUROPÄISCHE PATENTSCHRIFT

(11) **EP 0 216 319 B1**
(45) Veröffentlichungstag und Bekanntmachung des Hinweises auf die Patenterteilung: **22.03.1989**
(21) Anmeldenummer: 86112917.9
(22) Anmeldetag: 18.09.1986
(51) Int. Cl.: E03C 1/084

(54) **Strahlregler für Wasserhahnmundstücke**
Aerator for the nozzle of a water tap
Aérateur pour le bec d'un robinet d'eau

(30) Priorität: 25.09.1985 DE 3534113
(43) Veröffentlichungstag der Anmeldung: 01.04.1987
(73) Patentinhaber: Ruhnke, Gottfried, Dipl.-Ing.,, D-6204 Taunusstein 4 (DE)
(72) Erfinder: Ruhnke, Gottfried, Dipl.-Ing.,, D-6204 Taunusstein 4 (DE)
(74) Vertreter: Fuchs Mehler Weiss

(56) Entgegenhaltungen:
- GB-A- 903 139
- US-A- 3 138 332
- US-A- 3 531 051
- US-A- 3 684 191
- US-A- 3 851 825
- US-A- 4 470 546

## Beschreibung

Die Erfindung betrifft einen Strahlregler für Wasserhahnmundstücke, der in ein zylindrisches, am Wasserhahnmundstück befestigbares Außengehäuse einsetzbar ist, mit einem zylindrischen Gehäuse mit in seiner Außenwand angeordneten Luftschlitzen, einem oberhalb der Luftschlitze im zylindrischen Gehäuse angeordneten, gelöcherten Teil sowie mindestens zwei unterhalb der Luftschlitze in das Gehäuse eingesetzten Sieben, von denen das unterste, nach außen weisende Sieb ein verhältnismäßig grobes Sieb ist.

Strahlregler dienen dem Zweck, Wasser-LuftGemische aus den Mundstücken von Wasserhähnen austreten zu lassen. Dazu wird Luft seitlich in den Strahlregler eingezogen, die dann mit dem Wasserstrahl vermischt wird, um diesen ergiebiger werden zu lassen und um Fließgeräusche zu dämpfen. Ein Strahlregler der eingangs bezeichneten Art ist beispielsweise aus der US-A 3 531 051 bekannt.

Dieser bekannte Strahlregler weist im Austrittsbereich zwei Siebe auf, von denen das äußere zwar als ein relativ grobes Sieb bezeichnet ist, Maschenweitenangaben sind der Druckschrift jedoch nicht zu entnehmen. Beide Siebe sind eben ausgebildet, und das obere Sieb weist eine rechtwinklig nach unten abgewinkelte Bördelkante auf, mit der es zwecks Abstandshaltung auf dem Rand des unteren Siebes aufliegt. Dieser bekannte Strahlregler ist oberhalb der Luftschlitze bereits mit einer durchlöcherten Platte versehen, die den Wasserzufluß in einzelne Düsenstrahlen aufteilt, eine spezielle Einrichtung zur Durchflußmengenbegrenzung oder Durchflußmengenregelung ist jedoch nicht vorgesehen.

Der US-A 3 851 825 ist ein Wasserstrahlaustrittskopf zu entnehmen, der ein durchlöchertes Teil zur Strahlaufteilung und austrittsseitig mehrere nach außen gewölbte Siebe aufweist, die auch dicht aufeinanderliegen können, warum die Siebe derart ausgebildet sind, ist der Druckschrift jedoch nicht zu entnehmen. Es ist vielmehr angegeben, daß das innerste Sieb sogar grober ausgeführt sein soll als das äußere. Diese bekannte Vorrichtung weist weder eine Lufteinsaugeinrichtung noch eine Durchflußregelung auf.

Die bekannten Strahlregler haben sich in der Praxis durchaus bewährt. Nachteilig ist bei ihnen jedoch, daß die Herstellung der Abstandsaufbördelung der einzelnen Siebe kostenintensiv ist und außerdem die Außensiebe sich mit der Zeit verlegen, da bei guter Strahlqualität verhältnismäßig feinmaschige Siebe erforderlich sind.

Es ist Aufgabe vorliegender Erfindung, einen Strahlregler der genannten Art zu schaffen, der billiger als bekannte Strahlregler herzustellen ist, dabei jedoch nach wie vor gewährleistet ist, daß eine intensive Vermischung des Wassers mit der Luft bei sparsamem Wasserverbrauch erfolgt, ohne daß die Siebe zum schnellen Verlegen neigen.

Gelöst wird die Aufgabe dadurch, daß oberhalb des gelöcherten Teiles eine Durchflußbegrenzungs-oder Durchflußregeleinrichtung vorgesehen ist, und daß die mindestens zwei Siebe aus mindestens einer aus jeweils zwei Sieben gebildeten, linsenartigen Siebanordnung bestehen, wobei zumindest das untere oder Außensieb dieser mindestens einen Siebanordnung ein Grobsieb mit einer lichten Maschenweite von 0,8 bis 1,5 mm ist.

Durch die Kombination einer Durchflußbegrenzungs- bzw. Durchflußregeleinrichtung oberhalb des gelöcherten Bauteiles mit der speziellen Siebanordnung ergibt sich eine besonders gute Strahlausbildung und Standzeit für die Siebe.

Aufgrund der linsenartigen Siebanordnung können die beiden die Siebanordnung bildenden Siebe unmittelbar mit ihren Rändern aufeinandergelegt werden, ohne daß eine Abstandsaufbördelung jedes einzelnen Siebes erforderlich ist. Jedes Sieb weist eine gekrümmte Oberfläche auf, die beiden Siebe werden derart zur linsenartigen Siebanordnung aneinandergefügt, daß die Wölbungen der Siebe voneinander wegweisen. Die Herstellung der einzelnen Siebe ist denkbar einfach, es ist ausschließlich erforderlich, die einzelnen Siebe auszustanzen und in einer Form mit Wölbung zu versehen.

Die Siebe können beispielsweise aus Metall oder Kunststoff hergestellt sein, sie können ein Maschengitter oder aber ein Lochfeld aufweisen. Versuche haben gezeigt, daß sich optimale Wasser-Luft-Gemische dann ergeben, wenn die Siebanordnung durch ein grobes und ein feines Sieb gebildet ist, wobei das grobe Sieb außen und das feine Sieb innen angeordnet ist. Selbst bei zwei groben Sieben ist jedoch eine ausreichend gute Strahlbildung zu verzeichnen. Zur optimalen Bildung eines Wasser-Luft-Gemisches reicht es völlig aus, wenn eine einzige linsenartige Siebanordnung vorgesehen ist.

Durch die Anordnung des groben Siebes außen läßt sich bei dem erfindungsgemäßen Strahlregler eine verlängerte Lebensdauer infolge einer verzögerten Verkalkung des groben Siebes verzeichnen, da dieses nach dem Unterbrechen des Wasserdurchlaufs durch den Strahlregler erstens nur geringere Mengen an Wasser zurückhält, und zum anderen die sich durch Verdunstung des Adhäsionswassers bildenden Kalkansätze die größeren Maschen wesentlich langsamer verlegen.

Besonders kostengünstig lassen sich die Siebe herstellen und die Siebanordnung bilden, wenn zwei eine gleichgerichtete Wölbung aufweisende Siebe im Bereich deren Kanten mittels eines Steges verbunden sind und die linsenartige Siebanordnung durch ein Zusammenklappen der Siebe gebildet wird. Die mittels des Steges verbundenen Siebe können gleichzeitig durch ein Werkzeug hergestellt werden, durch ein Zusammenklappen der Siebe derart, daß die Kanten der Siebe aufeinander zu liegen kommen und die Wölbungen der Siebe voneinander wegweisen, wird die Siebanordnung gebildet.

Die Durchflußregeleinrichtung besteht vorteilhafterweise aus einer auf Abstandsrippen auf dem gelöcherten Bauteil angeordneten, begrenzt flexiblen Scheibe, die mit bestimmten Aussparungen für einen reduzierten Strömungsquerschnitt versehen ist. Zweckmäßigerweise sind die Abstandsrippen als integraler Bestandteil auf der Oberseite des gelöcherten Teiles ausgebildet und verlaufen radial von- deren Mitte nach außen. Die Aussparung in der begrenzt flexiblen Scheibe kann vorteilhafterweise als zentrales Loch ausgebildet sein. Das in das Gehäuse eintretende Wasser gelangt durch das zentrische Loch in den zwischen der Scheibe und dem gelöcherten Teil befindlichen Raum, wird durch die Rippen aufgeteilt, strömt durch das gelöcherte Teil an den Luftschlitzen vorbei, um durch die Siebanordnung durchzutreten. Aufgrund der zentrischen Anordnung des Loches strömt das Wasser oberhalb der Luftschlitze im wesentlichen in der Mitte des Wasserhahnmundstückes und gelangt erst im Laufe des weiteren Strömungsweges nach außen. Abgesehen von der besseren Vermischung von Wasser und Luft ist es durch die Wahl des Lochdurchmessers der Scheibe möglich, den Durchfluß des Wassers durch das Mundstück des Wasserhahns zu verändern. Eine zusätzliche Regelwirkung kann durch den begrenzt flexiblen Charakter der Scheibe erreicht werden, wenn diese bei erhöhtem Zulaufdruck teilweise in die Strömungskanäle zwischen den Abstandsrippen gedrückt wird.

In das Gehäuse oberhalb des gelöcherten Teiles bzw. oberhalb der Scheibe ist vorteilhaft ein nach außen gewölbtes Sieb, insbesondere ein feines Sieb eingesetzt. Das Sieb dient dazu, im geförderten Wasser befindlichen groben Schmutz zurückzuhalten. Das Sieb sollte so im Gehäuse angeordnet sein, daß es einfach zu entnehmen, zu reinigen und wieder einzusetzen ist.

Die Erfindung ist anhand der beigefügten Zeichnungen näher erläutert. Es stellt dar:
Fig. 1 einen Mittellängsschnitt durch den erfindungsgemäßen Strahlregler und
Fig. 2 eine Ansicht X des Strahlreglers, wobei jedoch Teile des Strahlreglers entfernt wurden.

In Fig. 1 ist ein Strahlregler 1 dargestellt, der ein zylindrisches Gehäuse 2 mit Luftschlitzen 3 aufweist. Die Luftschlitze 3 befinden sich in einer Ebene des Gehäuses 2, es sind eine Vielzahl von Luftschlitzen 3 über den Umfang des Gehäuses 2 verteilt angeordnet. Das Wasser durchfließt das Gehäuse 2 in der Darstellung nach der Fig. 1 von oben nach unten. An seinem unteren Ende weist das Gehäuse einen nach innen gerichteten umlaufenden Ansatz 4 auf. Von diesem Ansatz 4 wird eine Siebanordnung 5 gehalten, die bei der Montage von oben durch das Gehäuse 2 gesteckt wird. Die Siebanordnung 5 besteht aus zwei Sieben, die linsenartig angeordnet sind, d.h. das obere Sieb 6 weist eine nach oben gerichtete Wölbung, das untere Sieb 7 eine nach unten gerichtete Wölbung auf. Die umlaufenden Kanten der Siebe 6 und 7 stützen sich im Bereich des Gehäuses 2 aufeinander ab. Wie der Fig. 1 zu entnehmen ist, ist das obere Sileb 6 feinmaschig, das untere Sieb 7 grobmaschig. Die Siebe sind aus einem Metalldraht hergestellt, der Drahtdurchmesser des groben Siebes sollte etwa 0,5 mm betragen bei einer lichten Maschenweite von etwa 0,8 bis 1,5 mm, der Durchmesser des Drahtes des feinen Siebes etwa 0,15 mm bis 0,20 mm bei einer lichten Maschenweite von 0,1 bis 0,2 mm.

Das Gehäuse 2 weist im Bereich eines oberen Ansatzes 8 einen größeren Innendurchmesser auf als im Bereich des unteren Ansatzes 4. Das Gehäuse 2 nimmt im Bereich des Ansatzes 8 ein kreisrundes, kappenförmiges Teil 9 auf, das eine Vielzahl von den Boden 10 durchsetzenden Löchern 11 aufweist. Auf seiner der Siebanordnung 5 zugewandten Seite besitzt das Teil 9 ein Abstandsstück 12, dessen freies Ende in Anlage mit dem oberen Sieb 6 der Siebanordnung 5 gelangt. Hierdurch ist gewährleistet, daß bei eingesetztem Teil 9 die Siebanordnung 5 im Strahlregler 1 definiert gehalten ist.

Auf seiner Oberseite weist das Teil 9 fünf strahlenförmig von der Mitte des Teiles 9 aus verlaufende Rippen 13 auf, auf welchen eine Scheibe 14 mit einem zentrischen Loch 15 angeordnet ist. Die Scheibe 14 liegt dabei nicht nur auf den Rippen 13, sondern gleichfalls auf einem weiteren umlaufenden Ansatz 16 des Teiles 9. Oberhalb der Scheibe 14 ist ein nach außen gewölbtes feines Sieb 17 angeordnet. Ein elastischer Ring 18, der in das Teil 9 eingeklemmt ist, verhindert, daß das Sieb 17 und die Scheibe 14 ungewollt vom Teil 9 getrennt werden.

Bei der in Fig. 2 dargestellten Ansicht X gemäß Darstellung nach Fig. 1 wurden der Ring 18, das Feinsieb 17 und die Scheibe 14 weggelassen.

## Patentansprüche

1. Strahlregler für Wasserhahnmundstücke, der in ein zylindrisches, am Wasserhahnmundstück befestigbares Außengehäuse einsetzbar ist, mit einem zylindrischen Gehäuse (2) mit in seiner Außenwand angeordneten Luftschlitzen (3), einem oberhalb der Luftschlitze (3) im zylindrischen Gehäuse (2) angeordneten, gelöcherten Teil (9, 10) sowie mindestens zwei unterhalb der Luftschlitze (3) in das Gehäuse (2) eingesetzten Sieben (6, 7), von denen das unterste, nach außen weisende Sieb (7) ein verhältnismäßig grobes Sieb ist, dadurch gekennzeichnet, daß oberhalb des gelöcherten Teiles (9, 10) eine Durchflußbegrenzungs- oder Durchflußregeleinrichtung (14, 15) vorgesehen ist, und daß die mindestens zwei Siebe aus mindestens einer aus jeweils zwei Sieben (6, 7) gebildeten, linsenartigen Siebanordnung (5) bestehen wobei zumindest das untere oder Außensieb (7) dieser mindestens einen Siebanordnung (5) ein Grobsieb mit einer lichten Maschenweite von 0,8 bis 1,5 mm ist.

2. Strahlregler nach Anspruch 1, dadurch gekennzeichnet, daß das innere oder obere Sieb (6) dieser mindestens einen Siebanordnung (5) die gleiche Maschenweite aufweist wie das untere oder Außensieb (7).

3. Strahlregler nach Anspruch 1 oder 2, dadurch gekennzeichnet, daß die beiden Siebe (6, 7) der mindestens einen Siebanordnung (5) aus einem Kunststoffgewebe gefertigt und als zusammenhängendes Bauteil an einer Außenkantenstelle scharnierartig miteinander verbunden sind.

4. Strahlregler nach mindestens einem der Ansprüche 1-3, dadurch gekennzeichnet, daß die Durchflußbegrenzungs- oder Durchflußregeleinrichtung dadurch gebildet ist, daß das gelöcherte Teil (9) auf seiner Oberseite mit Abstandsrippen (13) versehen ist, und daß auf diesen Abstandsrippen (13) eine begrenzt flexible Scheibe (14) aufliegt, die mit Aussparungen (15) versehen ist.

5. Strahlregler nach Anspruch 4, dadurch gekennzeichnet, daß die Abstandsrippen (13) sich strahlenförmig von der Mitte des gelöcherten Teiles (9) aus erstrecken, und daß die Aussparungen in der Scheibe (14) als zentrales Loch (15) ausgebildet sind.

6. Siebanordnung zur Verwendung in einem Strahlregler für Wasserhahnmundstücke, dadurch gekennzeichnet, daß zwei eine gleichgerichtete Wölbung aufweisende Siebe im Bereich von deren Kanten mittels eines Steges verbunden und durch ein Zusammenklappen der Siebe in eine linsenartige Siebanordnung überführbar sind.

## Claims

1. A jet regulator for faucet nozzles which may be inserted into a cylindrical outer housing being attachable at the faucet nozzle and which comprises a cylindrical housing (2) with air slots (3) arranged in its outer wall, a perforated part (9, 10) being arranged above the air slots (3) in said cylindrical housing (2), as well as at least two screens (6, 7) inserted into said housing (2) below said air slots (3), with the lowermost, outwardly pointing screen (7) being a relatively coarse screen, characterized in that above the perforated part (9, 10) a means (14, 15) limiting or controlling the flow is provided and that the at least two screens consist of at least one lenticular screen arrangement (5) formed of respectively two screens (6, 7), whereby at least the lower or outer screen (7) of said at least one screen arrangement (5) is a coarse screen having an open mesh size of from 0,8 to 1,5 mm.

2. The jet regulator according to claim 1, characterized in that the inner or upper screen (6) of said at least one screen arrangement (5) has the same mesh width like the lower or outer screen (7).

3. The jet regulator according to claim 1 or 2, characterized in that the two screens (6, 7) of said at least one screen arrangement (5) are manufactured of a plastic material and, as a connected part, are attached to each other hingewise at a point on their peripheral edges.

4. The jet regulator according to at least one of claims 1-3, characterized in that the means limiting or controlling the flow is formed in that the perforated part (9) is provided on its top with spacer ribs (13) and that on said spacer ribs (13) a relatively flexible disk (14) is mounted which is provided with cutouts (15).

5. The jet regulator according to claim 4, characterized in that the spacer ribs (13) extend radially from the center of the perforated part (9) and that the cutouts in the disk (14) are embodied as a central hole (15).

6. Screen arrangement for use in a jet regulator for faucet nozzles, characterized in that two screens curved in the same direction are connected within the area of their edges by means of a crosspiece and may be converted into a lenticular screen arrangement by overfolding.

## Revendications

1. Régulateur de jet pour des embouchures de robinets d'eau, qui peut être installé dans un carter extérieur cylindrique (2) pouvant être fixé sur l'embouchure du robinet d'eau et qui comporte un carter cylindrique pourvu de fentes de passage d'air (3) disposées dans sa paroi extérieure, une partie perforée (9, 10) disposée au-dessus des fentes de passage d'air (3) dans le carter cylindrique (2) ainsi qu'au moins deux tamis (6, 7) placés en dessous des fentes de passage d'air (3) dans le carter (2) et dont le tamis inférieur (7), dirigé vers l'extérieur, est un tamis relativement grossier, caractérisé en ce qu'il est prévu au-dessus de la partie perforée (9, 10) un dispositif (14, 15) de limitation ou de régulation de débit d'écoulement et en ce que les deux tamis au moins prévus se composent d'au moins un dispositif de tamisage (5) en forme de lentille qui est constitué à chaque fois de deux filtres (6, 7), auquel cas au moins le tamis inférieur ou extérieur (7) de ce dispositif de tamisage (5) au moins prévu est un tamis grossier ayant une ouverture de maille comprise entre 0,8 et 1,5 mm.

2. Régulateur de jet selon la revendication 1, caractérisé en ce que le tamis intérieur ou supérieur (6) de ce dispositif de tamisage (5) au moins prévu a la même ouverture de maille que le tamis inférieur ou extérieur (7).

3. Régulateur de jet selon une des revendications 1 ou 2, caractérisé en ce que les deux tamis (6, 7) du dispositif de tamisage (5) au moins prévu sont réalisés en un tissu de matière plastique et sont reliés entre eux à la façon d'une charnière sur une zone de bordure extérieure sous la forme d'une seule pièce.

4. Régulateur de jet selon au moins une des revendications 1 à 3, caractérisé en ce que le dispositif de limitation ou de régulation de débit d'écoulement est agencé de telle sorte que la partie perforée (9) soit pourvue sur son côté supérieur de nervures d'espacement (13) et en ce que sur ces nervures d'espacement (13) s'appuie un disque de flexibilité limtée (14) qui est pourvu d'évidements (15).

5. Régulateur de jet selon la revendication 4, caractérisé en ce que les nervures d'espacement (13) s'étendent sous la forme de rayons à partir du centre de la partie perforée (9) et en ce que les évidements ménagés dans le disque (14) sont agencés sous forme d'un trou central (15).

6. Dispositif de tamisage utilisable dans un régulateur de jet pour des embouchures de robinets d'eau, caractérisé en ce que deux tamis, comportant des bombements orientés dans le même sens, sont reliés dans une zone de leurs bords au moyen d'un voile et peuvent, par un rabattement des tamis l'un contre l'autre, être transformés en un dispositif de tamisage en forme de lentille.
